# EUROPÄISCHE PATENTSCHRIFT

(11) **EP 2 572 778 B1**
(45) Veröffentlichungstag und Bekanntmachung des Hinweises auf die Patenterteilung: **08.03.2017**
(21) Anmeldenummer: 11182473.6
(22) Anmeldetag: 23.09.2011
(51) Int. Cl.: B01F 5/04, B03D 1/24

(54) **Flotationsmaschine mit einer Dispergierdüse, sowie Verfahren zu deren Betrieb**
Flotation machine with dispenser nozzle and method for its operation
Machine de flottaison avec une buse de dispersion et procédé de fonctionnementen

(43) Veröffentlichungstag der Anmeldung: 27.03.2013
(73) Patentinhaber: Primetals Technologies Germany GmbH, 91052 Erlangen (DE)
(72) Erfinder: Blendinger, Stefan, 90762 Fürth (DE); Fleck, Robert, 91325 Adelsdorf (DE); Franke, Gerold, 90409 Nürnberg (DE); Grossmann, Lilla, 91058 Erlangen (DE); Hartmann, Werner, 91085 Weisendorf (DE); Krieglstein, Wolfgang, 90491 Nürnberg (DE)
(74) Vertreter: Metals@Linz

(56) Entgegenhaltungen:
- EP-A1- 2 308 601
- DE-A1- 4 206 715
- ES-A1- 2 291 080
- GB-A- 355 211
- US-A1- 2004 094 848
- US-B1- 7 597 747

## Beschreibung

Die Erfindung betrifft eine mit mindestens einer Dispergierdüse ausgestattete Flotationsmaschine, ein Verfahren zum Betreiben der Flotationsmaschine sowie deren Verwendung.

Die Flotationsmaschine umfasst eine Dispergierdüse zum Dispergieren einer Flüssigkeit mit weiterhin mindestens einem Gas, umfassend eine Gaszuführdüse und eine rohrförmige Mischanordnung, die einen Eintrittbereich für das mindestens eine Gas und die Flüssigkeit und einen Austrittsbereich für ein aus dem mindestens einen Gas und der Flüssigkeit gebildetes Gas-Flüssigkeits-Gemisch aufweist.

Dispergierdüsen der eingangs genannten Art werden bereits in Flotationsmaschinen eingesetzt, siehe DE 32 11 906 C2 oder auch CA 2 462 740 A1 und EP 2 308 601 A1.

Die GB 355,211 offenbart ein Flotationsverfahren, bei dem eine Dispergierdüse zum Einsatz kommt, in die Luft eingebracht wird, wobei Suspension in die Dispergierdüse eingesaugt wird. Die US 5,816,446 beschreibt eine Vorrichtung zum Mischen von zwei Flüssigkeiten zur Herstellung einer Gebrauchslösung, wie einer Reinigungslösung, aus einem flüssigen Konzentrat und Wasser.

Die Flotation ist ein physikalisches Trennverfahren zur Trennung feinkörniger Feststoffgemenge, wie beispielsweise von Erzen und Gangart, in einer wässrigen Aufschlämmung bzw. Suspension mit Hilfe von Luftbläschen aufgrund einer unterschiedlichen Oberflächenbenetzbarkeit der in der Suspension enthaltenen Partikel. Sie wird zur Aufbereitung von Bodenschätzen und bei der Verarbeitung von vorzugsweise mineralischen Stoffen mit einem niedrigen bis mittleren Gehalt an einer Nutzkomponente bzw. eines Wertstoffs verwendet, beispielsweise in Form von Nichteisenmetallen, Eisen, Metallen der seltenen Erden und/oder Edelmetallen sowie nichtmetallischen Bodenschätzen.

Flotationsmaschinen sind bereits hinreichend bekannt. Die WO 2006/069995 A1 beschreibt eine Flotationsmaschine mit einem Gehäuse, das eine Flotationskammer umfasst, mit mindestens einer Dispergierdüse, hier als Ejektor bezeichnet, weiterhin mit mindestens einer Begasungseinrichtung, bei Verwendung von Luft Belüftungseinrichtungen oder Aeratoren genannt, sowie einem Sammelbehälter für ein bei der Flotation gebildetes Schaumprodukt.

Bei der Flotation bzw. der pneumatischen Flotation wird generell eine mit Reagenzien versetzte Suspension aus meist Wasser und feinkörnigem Feststoff in eine Flotationskammer eingebracht. Die Reagenzien sollen bewirken, dass insbesondere die wertvollen, bevorzugt abzutrennenden Partikel in der Suspension hydrophob ausgebildet werden. Gleichzeitig mit einer Suspension wird der mindestens einen Dispergierdüse Gas, insbesondere Luft oder Stickstoff, zugeführt, das mit den hydrophoben Partikeln in der Suspension in Berührung kommt. Mittels einer Begasungseinrichtung wird weiteres Gas in die Suspension eingebracht. Die hydrophoben Partikel haften an sich bildenden Gasbläschen an, so dass die Gasbläschen-Gebilde, auch Aeroflocken genannt, aufschwimmen und an der Oberfläche der Suspension das Schaumprodukt bilden. Das Schaumprodukt wird in einen Sammelbehälter ausgetragen und üblicherweise noch eingedickt.

Es hat sich gezeigt, dass die Qualität des Schaumprodukts bzw. der Trennerfolg des Verfahrens der Flotation oder pneumatischen Flotation unter anderem von der Kollisionswahrscheinlichkeit zwischen einem hydrophoben Partikel und einem Gasbläschen abhängt. Je höher die Kollisionswahrscheinlichkeit, desto größer ist die Anzahl an hydrophoben Partikeln, die an einem Gasbläschen anhaften, an die Oberfläche aufsteigen und zusammen mit den Partikeln das Schaumprodukt bilden. Die Kollisionswahrscheinlichkeit wird dabei unter anderem durch die Dispergierung von Suspension und Gas in einer Dispergierdüse beeinflusst.

Dispergierdüsen werden im Bereich der Flotationsanlagen nicht nur dazu eingesetzt, einer Flotationskammer Gas und Suspension als Gemisch, zuzuführen. Sie werden ebenfalls eingesetzt, um Flüssigkeiten ohne oder mit sehr geringem Feststoffanteil mit Gas zu dispergieren und das Gemisch in die, in der Flotationsmaschine enthaltene Flüssigkeit oder Suspension einzudüsen.

Es ist ein anhaltender Bedarf an möglichst verschleißarmen Einrichtungen zur Begasung von Flüssigkeiten, insbesondere Suspensionen, vorhanden, mit denen besonders kleine Gasbläschen erzeugt werden können.

Es ist erstens Aufgabe der Erfindung, eine Flotationsmaschine umfassend eine Dispergierdüse bereitzustellen, um einen Anteil von Gasbläschen in einer Flüssigkeit zu erhöhen sowie ein Verfahren zum Betrieb einer solchen Flotationsmaschine mit einer Dispergierdüse bereitzustellen.

Weiterhin ist es Aufgabe der Erfindung, eine Flotationsmaschine mit einer höheren Ausbeute bereitzustellen und ein Verfahren zu deren Betrieb anzugeben.

Die Aufgabe wird erstens durch eine Flotationsmaschine umfassend ein Gehäuse mit einer Flotationskammer und zumindest eine Dispergierdüse zum Dispergieren einer Flüssigkeit mit weiterhin mindestens einem Gas gelöst, umfassend eine Gaszuführdüse und eine rohrförmige Mischanordnung, die einen gemeinsamen Eintrittsbereich für das mindestens eine Gas und die Flüssigkeit und einen Austrittsbereich für ein aus dem mindestens einen Gas und der Flüssigkeit gebildetes Gas-Flüssigkeits-Gemisch aufweist, wobei die Mischanordnung sich an die Gaszuführdüse anschließt, wobei die Gaszuführdüse sich in Richtung der Mischanordnung verjüngt und in deren Eintrittsbereich mündet, wobei die Mischanordnung im Eintrittsbereich mindestens eine Anzahl N ≥ 3 an Ansaugöffnungen für die Flüssigkeit aufweist, wobei die Ansaugöffnungen senkrecht oder in einem Winkel zu einer Längsmittelachse der Dispergierdüse angeordnet sind, wobei ein Verhältnis eines Durchmessers D_{G} einer Gasaustrittsöffnung der Gaszuführdüse und eines Innendurchmessers D_{M} der Mischanordnung im Eintrittsbereich im Bereich von 1:3 bis 1:5 liegt, und wobei der Gaszuführdüse mindestens ein Gasregelventil zur Dosierung einer Gasmenge des der Flüssigkeit zuzuführenden mindestens einen Gases zugeordnet ist, wobei die Flüssigkeit eine Suspension ist, wobei die mindestens eine Dispergierdüse in die Flotationskammer mündet.

Die Dispergierdüse ermöglicht ein intensives Einbringen von Gas in eine Suspension, wobei besonders kleine Gasbläschen mit Durchmessern von < 1 mm bei geringem Verschleiß erzeugbar sind. Insbesondere ist eine Begasung einer sich bereits in einem Behälter oder dergleichen befindenden Suspension möglich. Dabei wird die Suspension über die Ansaugöffnung(en) ins Innere der Mischanordnung gesaugt. Auf Pumpen, die die Suspension unter Druck in die Mischanordnung fördern, kann hier vorteilhafter Weise verzichtet werden.

Die intensive Vermengung von Gas und Flüssigkeit innerhalb der Mischanordnung der Dispergierdüse ist vergleichbar mit einer Vermischung in einer herkömmlichen Dispergierdüse, über welche jedoch sowohl Gas als auch Flüssigkeit zugeführt werden. Die Dispergierdüse ermöglicht eine Erhöhung des Gasanteils, ohne gleichzeitig den Anteil an zu begasender Flüssigkeit zu erhöhen. Somit ist die Dispergierdüse insbesondere geeignet, eine Erhöhung der Kollisionswahrscheinlichkeit zwischen Gasbläschen und hydrophoben Partikeln in Flotationsmaschinen zu erreichen.

Im Falle einer Dispergierung des Gases mit einer Suspension ist aufgrund der Bauweise der Dispergierdüse der Verschleiß im Vergleich mit herkömmlichen Dispergierdüsen, über welche einer Flotationsmaschine gleichzeitig Suspension und Gas unter hohem Druck zugeführt werden, deutlich vermindert, insbesondere im Bereich der Suspensionseinspeisestelle. Auf die bisher erforderlichen, verschleißanfälligen Pumpen, über welche einer Flotationsmaschine gleichzeitig Suspension und Gas unter hohem Druck zugeführt wurden, kann bei der Dispergierdüse vollständig verzichtet werden.

Erfindungsgemäß liegt ein Verhältnis eines Durchmessers D_{G} einer Gasaustrittsöffnung der Gaszuführdüse und eines Innendurchmessers D_{M} der Mischanordnung im Eintrittsbereich der Mischanordnung im Bereich von 1:3 bis 1:5, insbesondere im Bereich von 1:3 bis 1:3,5.

Aufgrund der dadurch erfolgenden starken Expansion des Gases in der Mischanordnung wird eine besonders intensive Vermischung des Gases mit der Suspension erreicht.

Der Gaszuführdüse ist mindestens ein Gasregelventil zur Dosierung einer Gasmenge des der Flüssigkeit zuzuführenden mindestens einen Gases zugeordnet, um das Verhältnis von Gas und Flüssigkeit in der Mischanordnung und die Geschwindigkeit des Gases im Bereich der Gasaustrittsöffnung beeinflussen zu können.

Es ist von Vorteil, wenn die Mischanordnung ausgehend von der Gaszuführdüse nacheinander in eine Mischkammer, welche den Eintrittsbereich umfasst, ein Mischrohr und weiterhin einen Diffusor, dessen Diffusordurchmesser sich ausgehend vom Mischrohr erweitert und welcher den Austrittsbereich umfasst, unterteilt ist. Die Mischkammer weist hier die mindestens eine Ansaugöffnung für Flüssigkeit auf.
Alternativ kann die Mischanordnung ausgehend von der Gaszuführdüse nacheinander in ein Mischrohr, welches den Eintrittsbereich umfasst, und weiterhin einen Diffusor, dessen Diffusordurchmesser sich ausgehend vom Mischrohr erweitert und welcher den Austrittsbereich umfasst, unterteilt sein. Das Mischrohr weist hier die mindestens eine Ansaugöffnung für Flüssigkeit auf.

Bevorzugt erfolgt eine mechanische Verbindung zwischen der Gaszuführdüse und der Mischkammer bzw. dem Mischrohr mittels mindestens eines Verbindungselements, das außerhalb bzw. am Umfang der Gaszuführdüse und der Mischanordnung angeordnet ist.

Ein Innendurchmesser des Mischrohrs ist für beide Ausführungsformen entweder durchgehend gleich groß ausgebildet oder verjüngt sich in Richtung des Diffusors.

Der Diffusor ist in einer bevorzugten Ausgestaltung der Erfindung gekrümmt ausgebildet. Dies ist hinsichtlich des Platzbedarfs der Dispergierdüse von Vorteil und führt zur Ausbildung einer Drallströmung des gebildeten Gas-Flüssigkeits-Gemischs, was eine weitere Verbesserung der Dispergierung von Gas und Flüssigkeit mit sich bringt.
Ein Verhältnis eines Durchmessers D_{MR} einer Mischrohreintrittsöffnung des Mischrohrs und einer Länge L_{MR} des Mischrohrs liegt vorzugsweise im Bereich von 1:3 bis 1:8, insbesondere im Bereich von 1:4 bis 1:6.

Der Eintrittsbereich der Mischanordnung weist in einer alternativen Ausführungsform mindestens eine Anzahl N ≥ 8 an Ansaugöffnungen auf, über die Flüssigkeit in das Innere der Mischanordnung gesaugt werden kann. Dies ermöglicht eine gleichmäßigere und schnellere Durchmischung der Flüssigkeit mit dem aus der Gaszuführdüse strömenden Gas.

Ansaugöffnungen werden dabei bevorzugt mit einem kreisförmigen, rechteckigen oder schlitzförmigen Umriss ausgebildet. Bevorzugt wird ein Lochdurchmesser von kreisförmigen Ansaugöffnungen in Abhängigkeit der Wandstärke der Mischanordnung im Eintrittsbereich ausgebildet. Insbesondere wird der Lochdurchmesser größer oder gleich der Wandstärke gewählt.

Die Ansaugöffnung(en) ist/sind bevorzugt senkrecht zu einer Längsmittelachse der Dispergierdüse angeordnet, aber alternativ ist auch eine Anordnung in einem Winkel zur Längsmittelachse möglich.

Bevorzugt sind mehrere Ansaugöffnungen in einem gleichmäßigen Abstand voneinander auf mindestens einer Kreisbahn um die Längsmittelachse der Dispergierdüse zentriert angeordnet, um eine möglichst gleichmäßige allseitige Zufuhr von Flüssigkeit zum Gas zu erreichen.

Die sich in Richtung der Mischanordnung verjüngende Gaszuführdüse weist vorzugsweise eine Innenwandung auf, die in einem Winkel α im Bereich von 3° bis 15°, insbesondere in einem Winkel α im Bereich von 4° bis 6°, zur Längsmittelachse der Dispergierdüse ausgerichtet ist. Die Geschwindigkeit des Gases und der Gasdruck im Bereich der Gasaustrittsöffnung werden dadurch erhöht.

Die Dispergierdüse wird bevorzugt zur Begasung von Flüssigkeiten wie Wasser, Abwässern, Prozesswässern usw. eingesetzt. Insbesondere wird eine Dispergierdüse zur Begasung von Flüssigkeiten in Form von Suspensionen bei Flotationsprozessen eingesetzt.

Die Aufgabe wird weiterhin durch ein Verfahren zum Betreiben einer erfindungsgemäßen Flotationsmaschine gelöst, indem über die Gaszuführdüse mindestens ein Gas in die Mischanordnung in deren Eintrittsbereich eingeleitet wird, indem über die Ansaugöffnungen Flüssigkeit ins Innere der Mischanordnung in deren Eintrittsbereich angesaugt wird, indem in der Mischanordnung ein Gas-Flüssigkeits-Gemisch gebildet wird und eine Gaszufuhr über die Gaszuführdüse derart erfolgt, dass das mindestens eine Gas an einer Gasaustrittsöffnung der Gaszuführdüse mit einer Impulsstromdichte im Bereich von 5_{*}10³ bis 5_{*}10⁴ kg/(m*s²) vorliegt, wobei die Flüssigkeit eine Suspension ist.

Dadurch wird eine besonders intensive und gleichmäßige Dispergierung von Gas und Flüssigkeit erreicht, wobei überwiegend ein bevorzugter Bläschendurchmesser von < 1 mm des dispergierten Gases erzielt wird.

Besonders bevorzugt liegt die Impulsstromdichte im Bereich von 1_{*}10⁴ bis 5_{*}10⁴ kg/(m_{*}s²), insbesondere aber im Bereich von 3_{*}10⁴ bis 5_{*}10⁴ kg/(m_{*}s²).

Für das Verfahren hat es sich bewährt, sofern die Mischanordnung ein Mischrohr umfasst, dass für das Gas-Flüssigkeits-Gemisch an einer Mischrohraustrittsöffnung eine Scherrate im Bereich von 500 bis 5000 1/s, insbesondere von 1000 bis 1500 1/s, vorliegt. Je höher die Scherrate, desto kleiner sind die im Gas-Flüssigkeits-Gemisch erzeugten Gasbläschen. Dadurch wird die Dispergierung von Gas und Flüssigkeit noch weiter verbessert.

Der Einsatz von einer oder mehreren Dispergierdüsen an einer Flotationsmaschine ermöglicht ein intensives Einmischen von Gas in eine bereits in der Flota-tionsmaschine vorhandene Flüssigkeit ohne über die Dispergierdüse(n) weitere Flüssigkeit in die Flotationsmaschine einzubringen. Dadurch lässt sich der Anteil an Gas in der Flüssigkeit erheblich erhöhen. Die Kollisionswahrscheinlichkeit zwischen einem Gasbläschen und einem abzuscheidenden Partikel aus einer Suspension steigt an und die Ausbeute wird erhöht, wobei die Flüssigkeit eine Suspension ist.

Die Flotationsmaschine umfasst ein Gehäuse mit einer Flotationskammer, in welche die mindestens eine Dispergierdüse mündet.

Dabei wird die Mischanordnung inklusive der Ansaugöffnungen insbesondere in der Flotationskammer angeordnet, so dass die Mischanordnung von Suspension umspült wird und durch die Ansaugöffnungen Flüssigkeit problemlos und ohne irgendwelche Hilfskonstruktionen in das Innere der Mischanordnung gelangen kann. Es erfolgt eine Gasanreicherung der in der Flotationskammer enthaltenen Flüssigkeit, ohne diese zu vermehren bzw. zu verdünnen.

Alternativ kann die Mischanordnung auch außerhalb der Flotationskammer angeordnet sein, wobei allerdings Flüssigkeit zu der/den Ansaugöffnung(en) geführt werden muss, beispielsweise über eine zusätzliche Rohrleitung oder ähnliches. Dabei kann Flüssigkeit in Form von Wasser, Prozesswasser, Suspension usw., insbesondere von Suspension aus der Flotationskammer, zu den Ansaugöffnungen geleitet werden. Im Falle einer Dispergierung von Wasser oder Prozesswasser mit dem Gas und einem Eindüsen in die Flotationskammer einer Flotationsmaschine enthaltend eine Suspension, wird die Suspension selbstverständlich durch das zusätzliche Wasser oder Prozesswasser verdünnt. Im Falle einer Dispergierung von weiterer Suspension mit dem Gas und einem Eindüsen in die Flotations-kammer einer Flotationsmaschine enthaltend eine Suspension, wird die Suspension selbstverständlich durch die weitere Suspension vermehrt. Die erzielbare Anzahl an Gasbläschen pro Volumeneinheit Flüssigkeit ist somit für diese Fälle geringer.

Die Aufgabe wird für ein Verfahren zum Betreiben einer erfindungsgemäßen Flotationsmaschine gelöst, indem die Flotationskammer mit Flüssigkeit gefüllt wird derart, dass sich die Ansaugöffnungen der mindestens einen Dispergierdüse unter einer von der Flüssigkeit gebildeten Oberfläche befindet, wobei die Flüssigkeit eine Suspension ist.

Die mindestens eine vorhandene, Dispergierdüse wird bevorzugt gemäß dem oben beschriebenen erfindungsgemäßen Verfahren zum Betrieb der Dispergierdüse betrieben.

Die Flotationskammer wird insbesondere mit einer Suspension mit einem Feststoffgehalt im Bereich von 30 bis 60% befüllt. Derartige Feststoffgehalte von Suspensionen sind insbesondere bei der Flotation von Erz enthaltenden Mineralien üblich. Eine Verwendung einer erfindungsgemäßen Flotationsmaschine zum Absondern eines Erzes von Gangart hat sich demnach bewährt. Die Flotationsmaschine kann aber auch anderweitig eingesetzt werden, z.B. in der Flotation von Abwässern, von Suspensionen enthaltend andere als Erz enthaltende Mineralien, z.B. kohlehaltiges Gestein, usw.

Die Figuren 1 bis 5 sollen erfindungsgemäße Dispergierdüsen und deren Verwendung sowie deren Einsatz in erfindungsgemäßen Flotationsmaschinen beispielhaft erläutern. So zeigt:
- FIG 1: eine erste Dispergierdüse im Längsschnitt;
- FIG 2: einen vergrößerten Ausschnitt aus der ersten Dispergierdüse im Bereich der Gaszuführdüse;
- FIG 3: das Funktionsprinzip einer Dispergierdüse mit gekrümmtem Diffusor;
- FIG 4: eine zweite Dispergierdüse mit gekrümmtem Diffusor in einer Seitenansicht; und
- FIG 5: eine Flotationsmaschine im Teillängsschnitt mit einer Dispersionsdüse.

FIG 1 zeigt im Längsschnitt eine erste Dispergierdüse 1 zum Dispergieren einer Flüssigkeit 6, insbesondere Suspension 6', mit weiterhin mindestens einem Gas 7. Die erste Dispergierdüse 1 umfasst eine Gaszuführdüse 2 mit einer Gasaustrittsöffnung 2a und eine rohrförmige Mischanordnung 3, die einen Eintrittbereich für das mindestens eine Gas 7 und die Flüssigkeit 6 bzw. Suspension 6' und einen Austrittsbereich 1a für ein aus dem mindestens einen Gas 7 und der Flüssigkeit 6 bzw. Suspension 6' gebildetes Gas-Flüssigkeits-Gemisch 8 aufweist. Der Gaszuführdüse 2 ist mindestens ein, hier der Übersichtlichkeit halber nicht dargestelltes Gasregelventil zur Dosierung einer Gasmenge des der Flüssigkeit 6 zuzuführenden Gases 7 vorgeschaltet. Die Mischanordnung 3 schließt sich an die Gaszuführdüse 2 an. Die Gaszuführdüse 2 verjüngt sich in Richtung der Mischanordnung 3 und mündet in deren Eintrittsbereich. Die Mischanordnung 3 weist weiterhin im Eintrittsbereich mehrere Ansaugöffnungen 4 für die Flüssigkeit 6 bzw. Suspension 6' auf. Die Ansaugöffnungen 4 sind hier senkrecht zu einer Längsmittelachse 9 der ersten Dispergierdüse 1 angeordnet. Die Mischanordnung 3 ist in dieser Ausführungsform ausgehend von der Gaszuführdüse 2 nacheinander in eine Mischkammer 3a, welche den Eintrittsbereich umfasst, ein Mischrohr 3b mit einer Mischrohraustrittsöffnung 5 und weiterhin einen Diffusor 3c, dessen Diffusordurchmesser sich ausgehend vom Mischrohr 3b erweitert und welcher den Austrittsbereich 1a umfasst, unterteilt. Die Mischkammer 3a und das Mischrohr 3b können aber genauso einstückig ausgebildet sein. Alternativ können auch das Mischrohr 3b und der Diffusor 3c oder aber die Mischkammer 3a, das Mischrohr 3b und der Diffusor 3c einstückig ausgebildet sein.

FIG 2 zeigt einen vergrößerten Ausschnitt aus der ersten Dispergierdüse 1 gemäß FIG 1 im Bereich der Gaszuführdüse 2. Gleiche Bezugszeichen wie in FIG 1 kennzeichnen gleiche Elemente. Die Gaszuführdüse 2 weist hier eine Innenwandung auf, die in einem Winkel α von 4°zur Längsmittelachse 9 der ersten Dispergierdüse 1 ausgerichtet ist. Ein Verhältnis eines Durchmessers D_{G} der Gasaustrittsöffnung 2a der Gaszuführdüse 2 und eines Innendurchmessers D_{M} der Mischanordnung 3 im Eintrittsbereich, hier gleichzeitig der Innendurchmesser der Mischkammer 3a, liegt hier bei etwa 1:3 bis 1:5.

Ein Verhältnis eines Durchmessers D_{MR} einer Mischrohreintrittsöffnung des Mischrohrs 3b und einer Länge L_{MR} des Mischrohrs 3b liegt hier bei etwa 1:5.

FIG 3 zeigt das Funktionsprinzip einer Dispergierdüse mit einer Mischanordnung 3 mit gekrümmtem Diffusor 3c. Gleiche Bezugszeichen wie in FIG 1 kennzeichnen gleiche Elemente. Ein gekrümmter Diffusor 3c verringert die Dimensionen der Dispergierdüse und ermöglicht deren Verwendung auch unter beengten räumlichen Bedingungen. Dem gebildeten Gas-Flüssigkeits-Gemisch 8 wird eine Drallbewegung aufgeprägt, die zu einer weiteren Verbesserung der Dispergierung von Gas 7 und Flüssigkeit 6 bzw. Suspension 6' führt.

FIG 4 zeigt eine zweite Dispergierdüse 1' mit gekrümmtem Diffusor 3c in einer Seitenansicht. Gleiche Bezugszeichen wie in den FIGen 1 und 3 kennzeichnen gleiche Elemente.

FIG 5 zeigt eine Flotationsmaschine 100 mit einem an sich bekannten Aufbau im Teillängsschnitt, wobei die rechte Hälfte aufgeschnitten gezeigt ist. Die Flotationsmaschine 100 umfasst ein Gehäuse 101 mit einer Flotationskammer 102, in welche mindestens eine herkömmliche Dispergierdüse 10 zur Zuführung von Gas 7 und Suspension 6' in die Flotationskammer 102 mündet. Der Einbau von herkömmlichen Dispergierdüsen 10 erfolgt üblicherweise derart, dass die Längsachse der Dispergierdüse(n) 10 horizontal ausgerichtet wird. Das Gehäuse 101 weist einen zylindrischen Gehäuseabschnitt 101a auf, an dessen unterem Ende optional eine Begasungsanordnung 103 angeordnet ist.

Innerhalb der Flotationskammer 102 befindet sich eine Schaumrinne 104 mit Stutzen 105 zum Austragen des gebildeten Schaumproduktes. Die Oberkante der Außenwandung des Gehäuses 101 befindet sich oberhalb der Oberkante der Schaumrinne 104, wodurch ein Überlauf des Schaumproduktes über die Oberkante des Gehäuses 101 ausgeschlossen ist. Das Gehäuse 101 weist weiterhin eine Bodenaustragsöffnung 106 auf. Partikel der Suspension 6', die beispielsweise mit einer nicht ausreichend hydrophobierten Oberfläche versehen sind oder nicht mit einem Gasbläschen kollidiert sind, sowie hydrophile Partikel sinken in Richtung der Bodenaustragsöffnung 106 ab und werden ausgetragen. Das Schaumprodukt gelangt aus der Flotationskammer 102 in die Schaumrinne 104 und wird über die Stutzen 105 abgeführt und gegebenenfalls eingedickt.

Der Einbau von Dispergierdüsen 1,1', über welche hier lediglich Gas 7 in die Flotationskammer 102 eingetragen wird, das mit bereits in der Flotationskammer 102 vorhandener Suspension 6' dispergiert wird, erfolgt hier vorzugsweise derart, dass die Längsmittelachse 9 der Dispergierdüse 1, 1' horizontal ausgerichtet wird. Aber auch eine Anordnung Dispergierdüsen 1,1' an der Flotationsmaschine 100 in einem Winkel der Längsmittelache 9 zur Horizontalen ist möglich.

Mittels der optionalen Begasungseinrichtung 103, welche an eine Gaszuführung 103a angeschlossen ist, wird in den zylindrischen Gehäuseabschnitt 101a optional zusätzliches Gas 7 eingeblasen, so dass weitere hydrophobe Partikel daran gebunden werden und aufsteigen. Im Idealfall sinken vor allem die hydrophilen Partikel weiter ab und werden über die Bodenaustragsöffnung 106 ausgeschleust.

Durch Einsatz mindestens einer Dispergierdüse 1, 1', mit beispielsweise gekrümmtem Diffusor, in der Flotationsmaschine 100 wird die Dispergierung von Suspension 6' und Gas 7 noch verbessert und damit die Kollisionswahrscheinlichkeit zwischen einem Gasbläschen und einem aus der Suspension 6' abzutrennenden Partikel erhöht. In Folge sind erhöhte Abscheideraten und ein optimales Schaumprodukt erzielbar. Eine gekrümmte Bauform der Mischanordnung 3 insgesamt ist platzsparend und daher optimal auch im Inneren einer Flotationskammer mit geringem Durchmesser einsetzbar.

Der Einsatz einer Dispergierdüse ist jedoch nicht auf eine erfindungsgemäße Flotationsmaschine allgemein oder eine Flotationsmaschine mit einem Aufbau gemäß FIG 5 begrenzt. Eine Dispergierdüse kann in Flotationsanlagen jeglichen Aufbaus oder Anlagen eingesetzt werden, bei denen mindestens ein Gas in einer Flüssigkeit fein und gleichmäßig verteilt werden soll. Selbstverständlich kann die Dispergierdüse somit unabhängig von einer bevorzugten Anwendung bei Flotationsmaschinen auch zur Begasung von Wasser, Abwasser, Prozesswasser usw. eingesetzt werden.

## Patentansprüche

1. Flotationsmaschine (100) umfassend ein Gehäuse (101) mit einer Flotationskammer (102) und mindestens eine Dispergierdüse (1,1') zum Dispergieren einer Flüssigkeit (6) mit weiterhin mindestens einem Gas (7), umfassend eine Gaszuführdüse (2) und eine rohrförmige Mischanordnung (3), die einen Eintrittbereich für das mindestens eine Gas (7) und die Flüssigkeit (6) und einen Austrittsbereich (1a) für ein aus dem mindestens einen Gas (7) und der Flüssigkeit (6) gebildetes Gas-Flüssigkeits-Gemisch (8) aufweist, wobei die Mischanordnung (3) sich an die Gaszuführdüse (2) anschließt, wobei die Gaszuführdüse (2) sich in Richtung der Mischanordnung (3) verjüngt und in deren Eintrittsbereich mündet, wobei die Mischanordnung (3) im Eintrittsbereich mindestens eine Anzahl an N ≥ 3 Ansaugöffnungen (4) für die Flüssigkeit (6) aufweist, wobei die Ansaugöffnungen (4) senkrecht oder in einem Winkel zu einer Längsmittelachse (9) der Dispergierdüse (1,1') angeordnet sind, wobei ein Verhältnis eines Durchmessers D_{G} einer Gasaustrittsöffnung (2a) der Gaszuführdüse (2) und eines Innendurchmessers D_{M} der Mischanordnung (3) im Eintrittsbereich im Bereich von 1:3 bis 1:5 liegt, und wobei der Gaszuführdüse (2) mindestens ein Gasregelventil zur Dosierung einer Gasmenge des der Flüssigkeit (6) zuzuführenden mindestens einen Gases (7) zugeordnet ist, wobei die Flüssigkeit eine Suspension (6') ist, wobei die mindestens eine Dispergierdüse (1,1') in die Flotationskammer (102) mündet.

2. Flotationsmaschine nach Anspruch 1, wobei die Mischanordnung (3) ausgehend von der Gaszuführdüse (2) nacheinander in eine Mischkammer (3a), welche den Eintrittsbereich umfasst, ein Mischrohr (3b) und weiterhin einen Diffusor (3c), dessen Diffusordurchmesser sich ausgehend vom Mischrohr (3b) erweitert und welcher den Austrittsbereich (1a) umfasst, unterteilt ist.

3. Flotationsmaschine nach Anspruch 1, wobei die Mischanordnung (3) ausgehend von der Gaszuführdüse (2) nacheinander in ein Mischrohr (3b), welches den Eintrittsbereich umfasst, und weiterhin einen Diffusor (3c), dessen Diffusordurchmesser sich ausgehend vom Mischrohr (3b) erweitert und welcher den Austrittsbereich (1a) umfasst, unterteilt ist.

4. Flotationsmaschine nach einem der Ansprüche 2 oder 3, wobei ein Verhältnis eines Durchmessers D_{MR} einer Mischrohreintrittsöffnung des Mischrohrs und einer Länge L_{MR} des Mischrohrs im Bereich von 1:3 bis 1:8 liegt.

5. Flotationsmaschine nach einem der Ansprüche 2 oder 3, wobei der Diffusor (3c) gekrümmt ausgebildet ist.

6. Flotationsmaschine nach einem der Ansprüche 1 bis 5, wobei der Eintrittsbereich mindestens eine Anzahl N ≥ 8 an Ansaugöffnungen (4) aufweist.

7. Flotationsmaschine nach einem der Ansprüche 1 bis 6, wobei die Ansaugöffnungen (4) in einem gleichmäßigen Abstand voneinander auf mindestens einer Kreisbahn um die Längsmittelachse (9) der Dispergierdüse (1,1') zentriert angeordnet sind.

8. Flotationsmaschine nach einem der Ansprüche 1 bis 7, wobei die sich in Richtung der Mischanordnung (3) verjüngende Gaszuführdüse (2) eine Innenwandung aufweist, die in einem Winkel α im Bereich von 3 bis 15°, insbesondere in einem Winkel α im Bereich von 4 bis 6°, zur Längsmittelachse (9) der Dispergierdüse (1,1') ausgerichtet ist.

9. Flotationsmaschine nach einem der Ansprüche 1 bis 8, wobei die Ansaugöffnungen (4) einen kreisförmigen Lochdurchmesser aufweisen.

10. Flotationsmaschine nach Anspruch 9, wobei der Lochdurchmesser größer oder gleich einer Wandstärke der Mischanordnug (3) im Eintrittsbereich gewählt ist.

11. Verfahren zum Betreiben einer Flotationsmaschine (1,1') nach einem der Ansprüche 1 bis 10, wobei
über die Gaszuführdüse (2) mindestens ein Gas (7) in die Mischanordnung (3) in deren Eintrittsbereich eingeleitet wird, wobei über die mindestens eine Ansaugöffnung (4) Flüssigkeit (6) ins Innere der Mischanordnung (3) angesaugt wird, wobei in der Mischanordnung (3) ein Gas-Flüssigkeits-Gemisch (8) gebildet wird und wobei eine Gaszufuhr über die Gaszuführdüse (2) derart erfolgt, dass das mindestens eine Gas (7) an einer Gasaustrittsöffnung (2a) der Gaszuführdüse (2) mit einer Impulsstromdichte im Bereich von 5_{*}10³ bis 5_{*}10⁴ kg/(m*s²) vorliegt, wobei die Flüssigkeit eine Suspension (6') ist.

12. Verfahren nach Anspruch 11,
**dadurch gekennzeichnet, dass** die Impulsstromdichte im Bereich von 1_{*}10⁴ bis 5_{*}10⁴ kg/(m_{*}s²) liegt.

13. Verfahren nach Anspruch 12,
**dadurch gekennzeichnet, dass** die Impulsstromdichte im Bereich von 3_{*}10⁴ bis 5_{*}10⁴ kg/(m_{*}s²) liegt.

14. Verfahren nach einem der Ansprüche 11 bis 13, wobei
die Mischanordnung (3) ein Mischrohr (3b) umfasst, wobei für das Gas-Flüssigkeits-Gemisch (8) an einer Mischrohraustrittsöffnung (5) eine Scherrate im Bereich von 500 bis 5000 1/s, insbesondere von 1000 bis 1500 1/s vorliegt.

15. Flotationsmaschine nach einem der Ansprüche 1 bis 10, wobei
die Mischanordnung (3) inklusive der Ansaugöffnungen (4) in der Flotationskammer (102) angeordnet ist.

16. Flotationsmaschine nach einem der Ansprüche 1 bis 10 oder 15, wobei die Längsmittelachse (9) der mindestens einen Dispergierdüse (1,1') horizontal ausgerichtet ist.

17. Verfahren zum Betreiben einer Flotationsmaschine (100) nach einem der Ansprüche 1 bis 10, 15 oder 16, wobei die Flotationskammer (102) mit Flüssigkeit (6) gefüllt wird derart, dass sich die Ansaugöffnungen (4) der mindestens einen Dispergierdüse (1) unter einer von der Flüssigkeit (6) gebildeten Oberfläche befinden, wobei die Flüssigkeit eine Suspension (6') ist.

18. Verfahren nach Anspruch 17, wobei die mindestens eine Dispergierdüse (1,1') gemäß einem Verfahren nach einem der Ansprüche 11 bis 14 betrieben wird.

19. Verfahren nach einem der Ansprüche 17 oder 18,
wobei die Flotationskammer (102) mit einer Suspension (6') mit einem Feststoffgehalt im Bereich von 30 bis 60% befüllt wird.

20. Verwendung einer Flotationsmaschine (100) nach einem der Ansprüche 1 bis 10, 15 oder 16 zum Absondern eines Erzes von Gangart.

## Claims

1. Flotation machine (100) comprising a housing (101) having a flotation chamber (102) and at least one dispersion nozzle (1, 1') for dispersing a liquid (6), also having at least one gas (7), said dispersion nozzle (1, 1') comprising a gas feed nozzle (2) and a tubular mixing arrangement (3) which has an inlet region for the at least one gas (7) and the liquid (6) and an outlet region (1a) for a gas/liquid mixture (8) formed from the at least one gas (7) and the liquid (6), the mixing arrangement (3) adjoining the gas feed nozzle (2), the gas feed nozzle (2) tapering in the direction of the mixing arrangement (3) and opening into its inlet region, the mixing arrangement (3) having at least a number N ≥ 3 of intake openings (4) for the liquid (6) in the inlet region, the intake openings (4) being disposed perpendicular to or at an angle to a longitudinal centre axis (9) of the dispersion nozzle (1, 1'), a ratio of a diameter D_{G} of a gas outlet opening (2a) of the gas feed nozzle (2) and an internal diameter D_{M} of the mixing arrangement (3) in the inlet region being in the range from 1:3 to 1:5, and at least one gas regulating valve for metering a quantity of the at least one gas (7) to be fed into the liquid (6) being assigned to the gas feed nozzle (2), the liquid being a suspension (6'), the at least one dispersion nozzle (1, 1') opening into the flotation chamber (102).

2. Flotation machine according to claim 1, the mixing arrangement (3) being divided successively from the gas feed nozzle (2) into a mixing chamber (3a), which comprises the inlet region, a mixing tube (3b) and also a diffuser (3c), the diffuser diameter of which increases from the mixing tube (3b) and which comprises the outlet region (1a).

3. Flotation machine according to claim 1, the mixing arrangement (3) being divided successively from the gas feed nozzle (2) into a mixing tube (3b), which comprises the inlet region, and also a diffuser (3c), the diffuser diameter of which increases from the mixing tube (3b) and which comprises the outlet region (1a).

4. Flotation machine according to one of claims 2 or 3,
a ratio of a diameter D_{MR} of a mixing tube inlet opening of the mixing tube and a length L_{MR} of the mixing tube being in the range from 1:3 to 1:8.

5. Flotation machine according to one of claims 2 or 3, the diffuser (3c) being configured as curved.

6. Flotation machine according to one of claims 1 to 5, the inlet region having at least a number N ≥ 8 of intake openings (4).

7. Flotation machine according to one of claims 1 to 6,
the intake openings (4) being disposed at a regular distance from one another on at least one circular path centred around the longitudinal centre axis (9) of the dispersion nozzle (1, 1').

8. Flotation machine according to one of claims 1 to 7, the gas feed nozzle (2), which tapers in the direction of the mixing arrangement (3), having an internal wall, which is aligned at an angle α in the range from 3° to 15°, in particular at an angle α in the range from 4° to 6°, to the longitudinal centre axis (9) of the dispersion nozzle (1, 1').

9. Flotation machine according to one of claims 1 to 8, the intake openings (4) having a circular hole diameter.

10. Flotation machine according to claim 9, the hole diameter being greater than or equal to a wall thickness of the mixing arrangement (3) in the inlet region.

11. Method for operating a flotation machine (1, 1')
according to one of claims 1 to 10, at least one gas (7) being conducted into the mixing arrangement (3) by way of the gas feed nozzle (2) in its inlet region, liquid (6) being sucked into the interior of the mixing arrangement (3) by way of the at least one intake opening (4) in its inlet region, a gas/liquid mixture (8) being formed in the mixing arrangement (3) and gas being fed in by way of the gas feed nozzle (2) in such a manner that the at least one gas (7) is present at a gas outlet opening (2a) of the gas feed nozzle (2) with a pulsed flow density in the range from 5_{*}10³ to 5_{*}10⁴ kg/(m_{*}s²), the liquid being a suspension (6').

12. Method according to claim 11,
**characterised in that** the pulsed flow density is in the range from 1_{*}10⁴ to 5_{*}10⁴ kg/(m_{*}s²).

13. Method according to claim 12,
**characterised in that** the pulsed flow density is in the range from 3_{*}10⁴ to 5_{*}10⁴ kg/(m_{*}s²).

14. Method according to one of claims 11 to 13, the mixing arrangement (3) comprising a mixing tube (3b), a shear rate in the range from 500 to 5000 1/s, in particular from 1000 to 1500 1/s, being present for the gas/liquid mixture (8) at a mixing tube outlet opening (5).

15. Flotation machine according to one of claims 1 to 10, the mixing arrangement (3), including the intake openings (4), being disposed in the flotation chamber (102).

16. Flotation machine as claimed in one of claims 1 to 10 or 15, the longitudinal centre axis (9) of the at least one dispersion nozzle (1, 1') being aligned horizontally.

17. Method for operating a flotation machine (100) according to one of claims 1 to 10, 15 or 16, the flotation chamber (102) being filled with liquid (6), in such a manner that the intake openings (4) of the at least one dispersion nozzle (1) are below a surface formed by the liquid (6), the liquid being a suspension (6').

18. Method according to claim 17, the at least one dispersion nozzle (1, 1') being operated in accordance with a method according to one of claims 11 to 14.

19. Method according to one of claims 17 or 18, the flotation chamber (102) being filled with a suspension (6') with a solid material content in the range from 30 to 60%.

20. Use of a flotation machine (100) according to one of claims 1 to 10, 15 or 16 for separating an ore from gangue.

## Revendications

1. Machine de flottaison (100) comprenant un logement (101) avec un compartiment de flottaison (102) et au moins une buse de dispersion (1, 1') destinée à la dispersion d'un liquide (6) avec en outre au moins un gaz (7), comprenant une buse d'amenée de gaz (2) et un agencement de mélange tubulaire (3), qui présente une zone d'entrée pour l'au moins un gaz (7) et le liquide (6) et une zone de sortie (1a) pour un mélange de gaz et de liquide (8) formé à partir de l'au moins un gaz (7) et du liquide (6), dans laquelle l'agencement de mélange (3) se raccorde à la buse d'amenée de gaz (2), dans laquelle la buse d'amenée de gaz (2) se rétrécit dans la direction de l'agencement de mélange (3) et débouche dans la zone d'entrée de celui-ci, dans laquelle l'agencement de mélange (3) présente dans la zone d'entrée au moins un nombre N ≥ 3 d'ouvertures d'aspiration (4) pour le liquide (6), dans laquelle les ouvertures d'aspiration (4) sont disposées perpendiculairement ou selon un angle par rapport à un axe central longitudinal (9) de la buse de dispersion (1, 1'), dans laquelle un rapport entre un diamètre D_{G} d'une ouverture de sortie de gaz (2a) de la buse d'amenée de gaz (2) et un diamètre interne D_{M} de l'agencement de mélange (3) dans la zone d'entrée se situe dans la plage de 1/3 à 1/5, et dans laquelle à la buse d'amenée de gaz (2) est associée au moins une soupape de régulation de gaz pour le dosage d'une quantité de gaz de l'au moins un gaz (7) à amener au liquide (6), dans laquelle le liquide est une suspension (6'), dans laquelle l'au moins une buse de dispersion (1, 1') débouche dans le compartiment de flottaison (102).

2. Machine de flottaison selon la revendication 1, dans laquelle l'agencement de mélange (3) est divisé en partant de la buse d'amenée de gaz (2) tour à tour en un compartiment de mélange (3a), lequel comprend une zone d'entrée, un tube de mélange (3b) et en outre un diffuseur (3c), dont le diamètre de diffuseur s'élargit en partant du tube de mélange (3b) et lequel comprend la zone de sortie (1a).

3. Machine de flottaison selon la revendication 1, dans laquelle l'agencement de mélange (3) est divisé en partant de la buse d'amenée de gaz (2) tour à tour en un tube de mélange (3b), lequel comprend une zone d'entrée, et en outre un diffuseur (3c), dont le diamètre de diffuseur s'élargit en partant du tube de mélange (3b), et lequel comprend la zone de sortie (1a).

4. Machine de flottaison selon l'une des revendications 2 ou 3, dans laquelle un rapport entre un diamètre D_{MR} d'une ouverture d'entrée de tube de mélange du tube de mélange et une longueur L_{MR} du tube de mélange se situe dans la plage de 1/3 à 1/8.

5. Machine de flottaison selon l'une des revendications 2 ou 3, dans laquelle le diffuseur (3c) est configuré coudé.

6. Machine de flottaison selon l'une des revendications 1 à 5, dans laquelle la zone d'entrée présente au moins un nombre N ≥ 8 d'ouvertures d'aspiration (4).

7. Machine de flottaison selon l'une des revendications 1 à 6, dans laquelle les ouvertures d'aspiration (4) sont disposées centrées à une distance égale les unes des autres sur au moins une piste circulaire autour de l'axe central longitudinal (9) de la buse de dispersion (1, 1').

8. Machine de flottaison selon l'une des revendications 1 à 7, dans laquelle la buse d'amenée de gaz (2) qui se rétrécit dans la direction de l'agencement de mélange (3) présente une paroi interne, qui est orientée selon un angle α dans la plage de 3 à 15°, en particulier selon un angle α dans la plage de 4 à 6°, par rapport à l'axe central longitudinal (9) de la buse de dispersion (1, 1').

9. Machine de flottaison selon l'une des revendications 1 à 8, dans laquelle les ouvertures d'aspiration (4) présentent un diamètre de trou circulaire.

10. Machine de flottaison selon la revendication 9, dans laquelle le diamètre de trou est choisi pour être supérieur ou égal à une épaisseur de paroi de l'agencement de mélange (3) dans la zone d'entrée.

11. Procédé destiné à exploiter une machine de flottaison (1, 1') selon l'une des revendications 1 à 10, dans lequel via la buse d'amenée de gaz (2) au moins un gaz (7) est introduit dans l'agencement de mélange (3) dans la zone d'entrée de celui-ci, dans lequel via l'au moins une ouverture d'aspiration (4) un liquide (6) est aspiré à l'intérieur de l'agencement de mélange (3), dans lequel dans l'agencement de mélange (3) est formé un mélange de gaz et de liquide (8) et dans lequel il s'ensuit une amenée de gaz via la buse d'amenée de gaz (2) de telle sorte que l'au moins un gaz (7) est présent au niveau d'une ouverture de sortie de gaz (2a) de la buse d'amenée de gaz (2) avec une densité de courant d'impulsion dans la plage de 5.10³ à 5.10⁴ kg/(m.s²), dans lequel le liquide est une suspension (6').

12. Procédé selon la revendication 11,
**caractérisé en ce que** la densité de courant d'impulsion se situe dans la plage de 1.10⁴ à 5.10⁴ kg/(m.s²).

13. Procédé selon la revendication 12,
**caractérisé en ce que** la densité de courant d'impulsion se situe dans la plage de 3.10⁴ à 5.10⁴ kg/(m.s²).

14. Procédé selon l'une des revendications 11 à 13, dans lequel l'agencement de mélange (3) comprend un tube de mélange (3b), dans lequel pour le mélange de gaz et de liquide (8) un taux de cisaillement se situe au niveau d'une ouverture de sortie de tube de mélange (5) dans la plage de 500 à 5000 1/s, en particulier de 1000 à 1500 1/s.

15. Machine de flottaison selon l'une des revendications 1 à 10, dans laquelle l'agencement de mélange (3) incluant les ouvertures d'aspiration (4) est disposé dans le compartiment de flottaison (102).

16. Machine de flottaison selon l'une des revendications 1 à 10 ou 15, dans laquelle l'axe central longitudinal (9) de l'au moins une buse de dispersion (1, 1') est orienté horizontalement.

17. Procédé pour l'exploitation d'une machine de flottaison (100) selon l'une des revendications 1 à 10, 15 ou 16, dans lequel le compartiment de flottaison (102) est rempli avec le liquide (6) de telle sorte que les ouvertures d'aspiration (4) de l'au moins une buse de dispersion (1) se trouvent sous une surface formée par le liquide (6), dans lequel le liquide est une suspension (6').

18. Procédé selon la revendication 17, dans lequel l'au moins une buse de dispersion (1, 1') est exploitée conformément à un procédé selon l'une des revendications 11 à 14.

19. Procédé selon l'une des revendications 17 ou 18, dans lequel le compartiment de flottaison (102) est rempli avec une suspension (6') avec une teneur en matières solides dans la plage de 30 à 60 %.

20. Utilisation d'une machine de flottaison (100) selon l'une des revendications 1 à 10, 15 ou 16 pour isoler un minerai d'une gangue.
